# EUROPÄISCHE PATENTSCHRIFT

(11) **EP 0 856 863 B1**
(45) Veröffentlichungstag und Bekanntmachung des Hinweises auf die Patenterteilung: **03.03.2004**
(21) Anmeldenummer: 98100182.9
(22) Anmeldetag: 08.01.1998
(51) Int. Cl.: H01H 27/06

(54) **Radiusbetätiger für Sicherheitsschalter**
Pivotable actuator for a safety switch
Actionneur pivotable pour un interrupteur de sécurité

(30) Priorität: 03.02.1997 DE 29701797 U
(43) Veröffentlichungstag der Anmeldung: 05.08.1998
(73) Patentinhaber: Bernstein AG, 32457 Porta Westfalica (DE)
(72) Erfinder: Wecke, Rolf Dipl.-Ing., 31675 Bückeburg (DE); Hoppmann, Ralph, 32425 Minden (DE)
(74) Vertreter: Stracke, Alexander, Dipl.-Ing.

(56) Entgegenhaltungen:
- DE-C- 4 436 199
- DE-U- 29 516 230
- FR-A- 2 655 187

## Beschreibung

Die vorliegende Erfindung betrifft einen Radiusbetätiger für Sicherheitsschalter, bestehend aus einem Halter und einem gegen Federkraft zwischen einer schrägen Anfahrstellung und einer Schalterbetätigungsstellung bewegbar darin gehaltenen Betätigungsbügel. Ein Radiusbetätiger der gattungsgemäßen Art ist in Dokument DE 44 36199 C offenbart.

Sicherheitsschalter dienen der zwangsweisen Abschaltung der Stromzufuhr, wenn beispielsweise eine Schutzabdeckung von einem Gerät oder einer Maschine entfernt wird, Gehäusetüren, Raumtüren oder dergleichen geöffnet werden.

Derartige Sicherheitsschalter haben üblicherweise mehrere in unterschiedliche Richtungen orientierte Anfahröffnungen, durch die zwecks Schaltung ein Betätiger treten kann, der sich beispielsweise zusammen mit einer Tür, einer Klappe oder dergleichen bewegt. Der Radiusbetätiger ist dabei an der Klappe, Tür, Deckel oder dergleichen in einem vorgegebenen Abstand von der Klappe oder Drehachse dieses Teiles befestigt. Derartige Radiusbetätiger werden dann eingesetzt, wenn insoweit in Bezug auf den Sicherheitsschalter der Betätiger an der Tür, Klappe oder Deckel nur auf einem kleinen Schwenkradius angeordnet werden kann. Die Ausgestaltung ist dabei so zu treffen, daß der Radiusbetätiger in der Anfahrphase zum Sicherheitsschalter eine Schräglage (Anfahrstellung) innehat, so daß er bei kleinem Schwenkradius problemlos in den Sicherheitsschalter bzw. dessen Anfahröffnung eintreten kann, er aber im weiteren Verlauf der Schalterbetätigung für die Betätigung beispielsweise eines Schaltrades eines derartigen Sicherheitsschalters eine im wesentlichen zum zu betätigenden Element senkrechte Schalterbetätigungsstellung einnehmen kann. Die Federkraft sorgt dabei dafür, daß der Betätigungsbügel des Radiusbetätigers nach Verlassen des Sicherheitsschalters wieder die Anfahrstellung einnimmt. Der vorliegenden Erfindung liegt die Aufgabe zugrunde, einen Radiusbetätiger der gattungsgemäßen Art zu schaffen, der einen konstruktiv äußerst einfachen Aufbau aufweist und hinsichtlich der Grundeinstellung des Betätigungsbügel relativ zu seinem Halter leicht verstellt und auch wieder fixiert werden kann.

Diese Aufgabe wird erfindungsgemäß dadurch gelöst, daß der Halter aus zwei miteinander verbundenen und im verbundenen Zustand einen halbkugelartigen, in einen zylindrischen Bereich übergehenden Innenraum einschließenden Formteilen besteht, daß der Betätigungsbügel eine Kugel aufweist, die teilweise von einer Halbkugelschale umgriffen ist, daß die Halbkugelschale formschlüssig im halbkugelartigen Innenraum des Halters angeordnet und von einer im zylindrischen Bereich des Halters abgestützten Feder beaufschlagt ist und mittels einer Druckschraube, die in eine die Halbkugelschale durchdringende Gewindebohrung eingeschraubt und auf die Kugel des Halters aufgepreßt ist, kraft- oder reibschlüssig mit der Kugel des Halters verbunden ist.

Ein derartig konzipierter Radiusbestätiger besteht aus vergleichsweise wenig Einzelteilen und erfüllt dennoch in nahezu idealer Weise alle Anforderungen, die an die Funktion sowie an die Verstellbarkeit eines derartigen Radiusbetätigers gestellt werden.

Der Zusammenbau des erfindungsgemäßen Radiusbetätigers gestaltet sich äußerst einfach, da nach dem Aufsetzen der Halbkugelschale auf die Kugel des Betätigungsbügels die beiden Formteile, aus denen der Halter besteht, lediglich zusammengefügt und miteinander verbunden werden müssen, wobei sie dann die Halbkugelschale und damit auch den Betätigungsbügel in einer Grundeinstellung fixieren. Diese Grundeinstellung kann nach Lösen der Druckschraube in weiten Grenzen verändert werden, so daß allen Einsatzbedingungen für den Radiusbetätiger entsprochen werden kann. Sobald die Halbkugelschale wieder mit der Kugel des Betätigungsbügels kraft- oder reibschlüssig verbunden ist, bildet diese Halbkugelschale gewissermaßen eine Einheit mit dem Betätigungsbügel, so daß dieser Betätigungsbügel dann entgegen der die Halbkugelschale belastenden Feder in gewissen Grenzen zwischen der Anfahrstellung einerseits und der Schalterbetätigungsstellung andererseits bewegt werden kann.

Weitere Merkmale der Erfindung sind Gegenstand von Unteransprüchen.

Ein Ausführungsbeispiel der Erfindung ist in den beigefügten Zeichnungen dargestellt und wird im folgenden näher beschrieben.

Es zeigen:
- Figur 1: eine perspektivische Darstellung der Einzelteile eines erfindungsgemäßen Radiusbetätigers nach Art eines Sprengbildes,
- Figur 2: eine perspektivische Darstellung eines erfindungsgemäßen Radiusbetätigers im zusammengebauten Zustand, teilweise im Schnitt dargestellt,
- Figur 3: einen Vertikalschnitt durch den Radiusbetätiger gemäß den Figuren 1 und 2,
- Figur 4: eine Draufsicht auf den Radiusbetätiger in Richtung des Pfeiles IV in Figur 3,
- Figur 5: eine Ansicht in Richtung des Pfeiles V in Figur 4, teilweise im Schnitt dargestellt,
- Figur 6: eine der Figur 5 entsprechende Abbildung des Radiusbetätigers in einem von den vorherigen Darstellungen abweichenden Anwendungsfall.

Der in den Figuren 1-6 dargestellte und insgesamt mit dem Bezugszeichen 1 bezeichnete Radiusbetätiger für Sicherheitsschalter besteht im wesentlichen aus einem Halter 2 sowie einem gegen Federkraft zwischen einer schrägen Anfahrstellung und einer Schalterbetätigungsstellung beweglich darin gehaltenen Betätigungsbügel 3.

Wie die Zeichnungen deutlich zeigen, besteht der Halter 2 aus zwei miteinander verbundenen Formteilen 4, welche im verbundenen Zustand einen halbkugelartigen, in einen zylindrischen Bereich übergehenden Innenraum 5 einschließen.

Der Betätigungsbügel 3 weist eine Kugel 6 auf, die im dargestellten Ausführungsbeispiel von zwei Tragarmen 7 gehalten ist, die mit dem Betätigungsbügel 3 im übrigen fest verbunden oder einstückig mit dem Betätigungsbügel 3 im übrigen hergesstellt sind. Abweichend hiervon wäre es natürlich auch denkbar, die Kugel 6 von lediglich einem Tragarm 7 halten zu lassen.

Die Kugel 6 des Betätigungsbügels 3 ist teilweise von einer Halbkugelschale 8 umgriffen, deren Durchmesser dem Durchmesser des halbkugelartigen Innenraumes 5 des Halters 2 entspricht. Durch eine Druckschraube 9, welche in eine die Halbkugelschale 8 durchtretende Gewindebohmg 10 eingeschraubt und auf die Kugel 6 aufgedrückt ist, wird die Halbkugelschale 8 kraft- oder reibschlüssig mit der Kugel 6 verbunden. Die Halbkugelschale 8 ist - je nach Anzahl der verwendeten Tragarme 7 - mit einem oder mit zwei seitlichen Schlitzen 11 versehen, durch welche der Tragarm 7 oder die Tragarme 7 hindurchgeführt werden können.

Das Gleiche gilt für den Halter 2, der ebenfalls mit entsprechenden Durchbrechungen 12 ausgestattet ist.

Die Halbkugelschale 8 wird im montierten Zustand durch eine Feder 13 beaufschlagt, die sich andererseits im zylindrischen Abschnitt 14 des Innenraumes 5 der Halters 2 abstützt.

Die Halbkugelschale 8 ist derart gestaltet, daß sie die Kugel 6 des Betätigungsbügels 3 zumindest teilweise geringfügig über deren Äquator hinaus übergreift, d. h., daß die Halbkugelschale 8 gewissermaßen auf die Kugel 6 unter Ausnutzung gewisser Elastizität aufgeschnäppt wird.

Die beiden Formteile 4 zur Bildung des Halters 2 sind, was insbesondere die Figur 1 deutlich zeigt, absolut baugleich, können also mit einem einzigen Werkstück hergestellt werden.

Wie aus den Figuren 3 und 5 einerseits sowie aus der Figur 6 andererseits hervorgeht, kann der Betätigungsbügel 3 in verschiedenen Ebenen relativ zum Halter 2 ausgerichtet und voreingestellt werden. Hierzu ist es lediglich erforderlich, die Druchschraube 9 zu lösen und den Bügel 3 in gewünschter Weise gegenüber dem Halter 2 voreinzustellen. Anschließend wird die Druckschraube 9 wieder angezogen und auf die Kugel 6 aufgedrückt. Die Kugel 6 bildet dann gemeinsam mit dem Betätigungsbügel 3 und der Halbkugelschale 8 eine Baueinheit, die in einer vorbestimmten Weise gegenüber dem Halter 2 ausgerichtet und dennoch gegenüber diesem Halter 2 in bestimmten Grenzen bewegt werden kann, wobei dann die Feder 13 entsprechend verformt wird.

Werden äußere, auf den Betätigungsbügel 3 einwirkende Kräfte wieder aufgehoben, so nimmt der Betätigungsbügel 3 wieder seine vorgenommene Grundeinstellung in Relation zum Halter 2 ein.

## Patentansprüche

1. Radiusbetätiger für Sicherheitsschalter, bestehend aus einem Halter und einem gegen Federkraft zwischen einer schrägen Anfahrstellung und einer Schalterbetätigungsstellung beweglich darin gehaltenen Betätigungsbügel, **dadurch gekennzeichnet, daß** der Halter (2) aus zwei miteinander verbundenen und im verbundenen Zustand einen halbkugelartigen, in einen zylindrischen Bereich (14) übergehenden Innenraum (5) einschließenden Formteilen (4) besteht, daß der Betätigungsbügel (3) eine Kugel (6) aufweist, die teilweise von einer Halbkugelschale (8) umgriffen ist, daß die Halbkugelschale (8) formschlüssig im halbkugelartigen Innenraum (5) des Halters (2) angeordnet und von einer im zylindrischen Bereich (14) des Halters (2) abgestützten Feder (13) beaufschlagt ist und mittels einer Druckschraube (9), die in eine die Halbkugelschale (8) durchdringende Gewindebohrung (10) eingeschraubt und auf die Kugel (6) des Halters aufgepreßt ist, kraft- oder reibschlüssig mit der Kugel (6) des Betätigungsbügels (3) verbunden ist.

2. Radiusbetätiger nach Anspruch 1, **dadurch gekennzeichnet, daß** die Kugel (6) von mindestens einem mit dem Betätigungsbügel (3) im übrigen verbundenen oder einstückig mit diesem hergestellten Tragarm (7) gehalten ist und daß dieser Tragarm (7) durch eine die Verschwenkung des Betätigungsbügels (3) ermöglichenden Durchbrechung (12) des Halters (2) hindurchtritt.

3. Radiusbetätiger nach Anspruch 1 oder 2, **dadurch gekennzeichnet, daß** die Halbkugelschale (8) mit einem oder mit zwei Seitenschlitzen (11) zur Durchführung des Tragarmes (7) oder der Tragarme (7) des Betätigungsbügels (3) ausgestattet ist.

4. Radiusbetätiger nach einem der vorhergehenden Ansprüche, **dadurch gekennzeichnet, daß** die Halbkugelschale (8) die Kugel (6) des Betätigungsbügels (3) zumindest teilweise geringfügig über deren Äquator hinaus übergreift.

5. Radiusbetätiger nach einem oder mehreren der vorhergehenden Ansprüche, **dadurch gekennzeichnet, daß** die beiden den Halter (2) bildenden Formteile (4) baugleich sind.

## Claims

1. Radius actuator for safety switches, comprising a holder and an actuating bracket which is retained therein such that it can be moved, counter to spring force, to between an oblique start-up position and a switch-actuating position, **characterized in that** the holder (2) comprises two shaped parts (4) which are connected to one another and, in the connected state, enclose a hemispherical interior (5) which merges into a cylindrical region (14), **in that** the actuating bracket (3) has a ball (6) around which a hemispherical shell (8) engages in part, **in that** the hemispherical shell (8) is arranged in a form-fitting manner in the hemispherical interior (5) of the holder (2) and is subjected to the action of a spring (13) supported in the cylindrical region (14) of the holder (2) and is connected in a force-fitting or friction-fitting manner to the ball (6) of the actuating bracket (3) by means of a set screw (9), which is screwed into a threaded bore (10) passing through the hemispherical shell (8) and is pressed onto the ball (6) of the holder.

2. Radius actuator according to Claim 1, **characterized in that** the ball (6) is retained by at least one carrying arm (7), which is otherwise connected to the actuating bracket (3) or is produced integrally therewith, and **in that** this carrying arm (7) passes through an aperture (12) of the holder (2), said aperture allowing the actuating bracket (3) to pivot.

3. Radius actuator according to Claim 1 or 2, **characterized in that** the hemispherical shell (8) is provided with one or two side slots (11) for the through-passage of the carrying arm (7) or of the carrying arms (7) of the actuating bracket (3).

4. Radius actuator according to one of the preceding claims, **characterized in that** the hemispherical shell (8) engages over the ball (6) of the actuating bracket (3), at least in part, a little way beyond its equator.

5. Radius actuator according to one or more of the preceding claims, **characterized in that** the two shaped parts (4) forming the holder (2) are of identical construction.

## Revendications

1. Actionneur pivotable pour interrupteur de sécurité, comprenant un support et un étrier de commande maintenu à l'intérieur de façon mobile à l'encontre d'une force de ressort entre une position de démarrage inclinée et une position de commande d'interrupteur, **caractérisé en ce que** le support (2) comprend deux parties moulées (4) reliées entre elles et formant dans l'état relié un espace intérieur (5) de forme hémisphérique se prolongeant par une zone (14) cylindrique, **en ce que** l'étrier de commande (3) présente une sphère (6), qui est entourée partiellement par une coque hémisphérique (8), **en ce que** la coque hémisphérique (8) est disposée par conjugaison de forme dans l'espace intérieur (5) de forme hémisphérique du support (2) et est sollicitée par un ressort (13) prenant appui dans la zone (14) cylindrique du support (2) et est reliée sous l'action d'une force ou d'un frottement à la sphère (6) de l'étrier de commande (3) au moyen d'une vis de pression (9), qui est vissée dans un alésage fileté (10) traversant la coque hémisphérique (8) et est sollicitée en pression sur la sphère (6) du support.

2. Actionneur pivotable selon la revendication 1, **caractérisé en ce que** la sphère (6) est reliée par au moins un bras porteur (7), relié par ailleurs à l'étrier de commande (3) ou fabriqué d'une seule pièce avec ce dernier, et **en ce que** ce bras porteur (7) passe à travers un percement (12) du support (2) qui permet le basculement de l'étrier de commande (3).

3. Actionneur pivotable selon la revendication 1 ou 2, **caractérisé en ce que** la coque hémisphérique (8) est équipée d'une ou de deux fentes latérales (11) pour le passage du bras porteur (7) ou des bras porteurs (7) de l'étrier de commande (3).

4. Actionneur pivotable selon l'une des revendications précédentes, **caractérisé en ce que** la coque hémisphérique (8) recouvre la sphère (6) de l'étrier de commande (3) au moins partiellement légèrement au-delà de son équateur.

5. Actionneur pivotable selon l'une ou plusieurs des revendications précédentes, **caractérisé en ce que** les deux pièces moulées (4) formant le support (2) sont identiques au niveau de la construction.
